# EUROPÄISCHE PATENTSCHRIFT

(11) **EP 4 209 304 B1**
(45) Veröffentlichungstag und Bekanntmachung des Hinweises auf die Patenterteilung: **16.04.2025**
(21) Anmeldenummer: 22215404.9
(22) Anmeldetag: 21.12.2022
(51) Int. Cl.: B24B 9/10, B24B 47/20, B24B 47/04, B24B 41/04, B24B 27/00

(54) **GLASKANTENBEARBEITUNGSANLAGE**
GLASS EDGE PROCESSING PLANT
INSTALLATION DE TRAITEMENT DE BORDS DE VERRE

(30) Priorität: 05.01.2022 DE 102022100199
(43) Veröffentlichungstag der Anmeldung: 12.07.2023
(73) Patentinhaber: Benteler Maschinenbau GmbH, 33602 Bielefeld (DE)
(72) Erfinder: Lüdtke, Andreas, 33161 Hövelhof (DE)
(74) Vertreter: Ksoll, Peter

(56) Entgegenhaltungen:
- EP-A1- 1 422 024
- EP-A2- 1 197 295
- CN-B- 103 707 109
- DE-U1- 8 816 549
- KR-B1- 101 843 495

## Beschreibung

Die Erfindung betrifft eine Glaskantenbearbeitungsanlage gemäß den Merkmalen im Oberbegriff von Anspruch 1.

Nach dem Zuschneiden von Glasscheiben bzw. Glasplatten besitzen diese Glaskanten, die feinste Mikrorisse aufweisen können. Diese sind nicht nur optisch und sicherheitstechnisch unvorteilhaft, sondern können unter ungünstigen Umständen infolge von Spannungszuständen und/oder einwirkenden mechanischen Kräften auch zum Bruch einer Glasplatte führen. An den Glaszuschnitt schließt sich daher regelmäßig eine Glaskantenbearbeitung an. Die Art der Bearbeitung hängt maßgeblich vom späteren Verwendungszweck der Glasplatten ab. Beim Säumen einer Glaskante wird diese mit einem Schleifwerkzeug gebrochen und entschärft. Damit die Glaskanten glatter und optisch ansprechender werden, wird ein Schleifen durchgeführt. Das Kantenschleifen wird insbesondere zwecks Erhöhung der Nutzungssicherheit der Glasplatten durchgeführt. Dabei ist es auch möglich, die Ränder der Glasplatten durch Maßschliff genau auf das benötigte Einbaumaß zu bringen. Um einen höheren ästhetischen Effekt zu erzielen, kann man die Glaskanten nach dem Schleifen noch zusätzlich polieren.

Eine Glaskantenbearbeitungsanlage bzw. eine Vorrichtung für das Herstellen von Kanten mit veränderbaren Schrägen an Glasplatten und ähnliche plattenförmigen Gegenständen zählt durch die EP 1 649 975 B1 zum Stand der Technik.

Die KR 101 843 495 B1 offenbart eine Vorrichtung zum Polieren von Flachglas mit automatischer Einstellung des Drucks der Polierscheibe.

Die EP 1 422 024 A1 offenbart eine Vorrichtung und Verfahren zur Kontrolle der Betriebseinstellung einer Polierscheibe in einer Maschine zum Polieren von Glasplatten, Marmorplatten und steinartigen oder ähnlichen Materialien.

Ein Verfahren zum Nachstellen der Schleifscheibe an einer Flachglasschleifmaschine und Maschine zur Anwendung solch eines Verfahrens wird durch die EP 1 197 295 A2 offenbart.

Die CN 103 707 109 B zeigt eine 5-Achsen-Synchronbearbeitungsvorrichtung für gekrümmte Oberflächenstrukturen, die in Umfangsrichtung angeordnet sind.

Weiteren Stand der Technik bildet die DE 88 16 549 U1.

Bei Glaskantenbearbeitungsanlagen wird jede Kante der Glasplatte üblicherweise durch mindestens drei hintereinander angeordnete Schleifwerkzeuge bearbeitet. Materialbedingt ist es erforderlich, dass die Schleifwerkzeuge durch ein Fluid während des Schleifvorganges gekühlt werden. Insgesamt ist der anlagentechnische und konstruktive Aufwand bei solchen Glaskantenbearbeitungsanlagen relativ hoch. Dies gilt insbesondere auch für die Stellanordnungen in den Bearbeitungsaggregaten, über welche die Einstellung der Lage und der Anpresskraft des Bearbeitungswerkzeugs relativ zu einer Glaskante erfolgt. Bekannte Systeme weisen eine Spindel auf, die auf einem Schlitten montiert ist, der mechanisch verstellt werden kann. Zusätzlich ist ein Pneumatikzylinder vorgesehen, der den nötigen Anpressdruck für das Schleifen und/oder Polieren erzeugt. Auch benötigen die bekannten Bearbeitungsaggregate und deren Stellanordnungen diverse steuer- und regeltechnische Bauteilkomponenten wie Ventile und Ähnliches. Insbesondere die Stellanordnungen zur Einstellung der Lage und der Anpresskraft eines Bearbeitungswerkzeugs relativ zu einer Glaskante erscheint verbesserungswürdig, auch im Hinblick auf eine Nachstellung bei im Betrieb auftretendem Verschleiß der Bearbeitungskörper bzw. der Schleif- und Polierbeläge.

Der Erfindung liegt ausgehend vom Stand der Technik die Aufgabe zugrunde, eine anlagen- und funktionstechnisch verbesserte Glaskantenbearbeitungsanlage zu schaffen.

Die Lösung dieser Aufgabe besteht nach der Erfindung in einer Glaskantenbearbeitungsanlage gemäß den Merkmalen von Anspruch 1.

Vorteilhafte Ausgestaltung und Weiterbildungen der erfindungsgemäßen Glaskantenbearbeitungsanlage sind Gegenstand der abhängigen Ansprüche.

Eine Glaskantenbearbeitungsanlage weist eine Transporteinrichtung für eine zu bearbeitende Glasplatte auf. Die Glasplatte ist durch die Transporteinrichtung an zumindest einem Bearbeitungsaggregat entlang transportierbar. Das Bearbeitungsaggregat weist ein rotierend antreibbares Bearbeitungswerkzeug auf zur Bearbeitung einer Glaskante der Glasplatte. Weiterhin ist eine Stellanordnung zur Einstellung der Lage und der Anpresskraft des Bearbeitungswerkzeugs relativ zur Glaskante vorgesehen.

Erfindungsgemäß weist die Stellanordnung einen Linearantrieb und einen Schrittmotor auf, die dafür eingerichtet und bestimmt sind, die Position und die Anpresskraft des Bearbeitungswerkzeugs einzustellen.

Bei dem Bearbeitungswerkzeug handelt sich insbesondere um eine Topfscheibe mit einem Bearbeitungskörper zum Polieren und/oder Schleifen von Glaskanten.

Bei dem Linearantrieb handelt es sich um eine mechanische Lineareinheit mit einer Kolbenstange. Das Antriebselement für die Kolbenstange besteht aus einer elektrisch angetriebenen Spindel, welche durch den Schrittmotor antreibbar ist und dessen Drehbewegung in eine Linearbewegung der Kolbenstange umsetzt.

Die Spindel ist ein Kugelgewindetrieb.

Das Bearbeitungsaggregat weist einen Elektromotor mit einem Rotor und einem Stator auf. Fachterminologisch wird der Elektromotor auch Spindelmotor genannt. Der Linearantrieb ist über eine Axialkupplung mit dem Rotor verbunden. Durch die Axialkupplung ist der Linearantrieb vom Rotor rotatorisch entkoppelt. Der Linearantrieb überträgt die axiale Ein- und Ausfahrbewegung der Kolbenstange auf den Rotor und das Bearbeitungswerkzeug. Dies kann im laufenden Betrieb bei rotierendem Bearbeitungswerkzeug erfolgen.

Der Rotor ist im Stator axial begrenzt verlagerbar. Zur Übertragung der Linearbewegung des Linearantriebs zur Einstellung der Position bzw. Lage und der Anpresskraft des Bearbeitungswerkzeugs wird der Rotor durch den Linearantrieb im Stator axial begrenzt verlagert. Mit der Verlagerung folgt die Verstellung des Bearbeitungswerkzeugs.

Der Schrittmotor ist mit einem Servoverstärker gekoppelt, über welchen die Drehzahl- und Drehmomenteinstellung des Schrittmotors erfolgt. Der Servoverstärker bildet das Bindeglied zwischen der Steuerung und dem Schrittmotor.

Der Schrittmotor ist über eine Kupplung mit dem Linearantrieb verbunden. Insbesondere handelt es sich auch bei der Kupplung zwischen Schrittmotor und Linearantrieb um eine Axialkupplung.

Die erfindungsgemäße Stellanordnung ist ausgelegt für den Einsatz in einer nassen Umgebung und daher besonders geeignet für den Einsatz in einer wassergekühlten Umgebung, in der Glas zerspant wird. Die Stellanordnung ist eingegliedert in eine gekapselte Führung. Die Position bzw. die Lage des Bearbeitungswerkzeugs und der Anpresskraft des Bearbeitungswerkzeugs erfolgt über die Stellanordnung und einer zugeordneten Datenverarbeitungseinheit.

Die Stellanordnung ermöglicht sowohl die Positionierung als auch die Nachstellung des Bearbeitungswerkzeugs und die Einstellung bzw. Regulierung des Anpressdrucks zum Schleifen und/oder Polieren einer Glaskante.

Über eine Drehmomentenregelung ist eine automatisierte Werkzeugvermessung während der Glaskantenbearbeitung möglich. Über die Stellanordnung mit dem Linearantrieb wird das Bearbeitungswerkzeug mit angepasstem voreingestellten Druck auf die zu schleifende/polierende Glaskante gedrückt. Steuer- und Regeloperationen können ferngesteuert ausgeführt werden.

Die Glaskantenbearbeitungsanlage und deren Anlagenkomponenten sind mit einem Anlagenmanagementsystem ausgerüstet, welches dazu eingerichtet und bestimmt ist, Betriebsmomente zu erfassen und Informationen über den Verschleiß der Bearbeitungswerkzeuge bzw. der Schleif- und Polierkörper, also der Bearbeitungskörper des Bearbeitungswerkzeugs abzuleiten. Auch kann ein Vermessen der Bearbeitungswerkzeuge bzw. der Bearbeitungskörper erfolgen. Hierfür ist ein Anschlag vorgesehen, gegen welche das Bearbeitungswerkzeug bei reduziertem Drehmoment verlagerbar ist, um eine Ermittlung der Belagstärke eines Bearbeitungskörpers des Bearbeitungswerkzeugs durchzuführen. Die Vermessung erfolgt mit der Funktion "Fahren auf Festanschlag". Das Bearbeitungswerkzeug kann auf den Anschlag gefahren werden, wobei eine definierte Anpresskraft auf den Anschlag ausgeübt wird. Das Bearbeitungswerkzeug kann für diese Funktion mit einem Referenzpunkt versehen sein, mit welchem es gegen den Anschlag fährt. Die Anfahrbewegung an den Anschlag erfolgt mit reduziertem Drehmoment. Wenn das Bearbeitungswerkzeug bzw. der Bearbeitungskörper des Bearbeitungswerkzeugs den Anschlag erreicht, steigt das Drehmoment. Aus den ermittelten Daten kann Rückschluss auf den Verschleiß des Bearbeitungskörpers und die Belagstärke des Bearbeitungskörpers ermittelt werden. Das System ermöglicht einen einfachen Messvorgang für die Ermittlung der Belagstärke eines Bearbeitungskörpers.

Dies erfolgt durch eine Messfahrt auf den Anschlag, bei dem ein automatisches Abtasten der Belagstärke der Bearbeitungskörper erfolgt. Die ermittelten Messwerte werden ausgewertet und zur Einstellung der Positionierung und/oder Drehmomentregelung genutzt. Die Bearbeitungsaggregate fahren auf ihre berechnete Position und werden in Position gehalten.

Etwaige nachgeschaltete weitere Bearbeitungsaggregate fahren auf ihre zuletzt gespeicherte Bearbeitungsposition und warten jeweils auf den Einlauf der Vorderkante einer Glasplatte, um dann auf Momentenregelung umzuschalten und den notwendigen Bearbeitungsdruck zu erzeugen. Sobald die Glaskante an den Bearbeitungsaggregaten bzw. den Bearbeitungswerkzeugen entlang bewegt ist, erfolgt eine Umschaltung auf die Lageregelung und die letzte Bearbeitungsposition wird abgespeichert. Über die jeweils gelernten Bearbeitungspositionen und die eingegebenen Daten des Bearbeitungskörpers, insbesondere der Belagstärke, kann der Verschleiß ermittelt werden.

Insbesondere bei Bearbeitungsaggregaten, über welche ein Schleifen der Glaskanten erfolgt, also Schleifaggregaten, kann über eine turnusmäßige Messfahrt und aufgenommene und/oder eingegebene Daten des Bearbeitungskörpers der Verschleiß ermittelt werden.

Das Bearbeitungswerkzeug und/oder die zu bearbeitende Glaskante ist zumindest partiell mit einem Fluid beaufschlagbar. Die Fluidbeaufschlagung dient der Kühlung und unterstützt den Schleif- bzw. Poliervorgang. Das Bearbeitungsaggregat und dessen Stellanordnung sind für den Einsatz in der nassen Umgebung ausgelegt. Vorzugsweise weist die Glaskantenbearbeitungsanlage einen Fluidsammler und/oder einen Fluidaufbereiter auf.

Die Erfindung betrifft insbesondere auch eine Bearbeitungslinie mit einer Glaskantenbearbeitungsanlage, bei welcher mehrere Bearbeitungsaggregate in einer Linie aufeinanderfolgend angeordnet sind.

Bei der erfindungsgemäßen Glaskantenbearbeitungsanlage ist ein gezieltes Positionieren des Bearbeitungswerkzeugs gemäß vorgegebener Werkzeugdaten möglich. Ein Vermessen der Bearbeitungswerkzeuge bzw. der Bearbeitungskörper kann durch Fahren auf Festanschlag mit reduziertem Drehmoment durchgeführt werden. Die Anpresskraft beim Schleifen und Polieren erfolgt durch Momentenerzeugung der Achse in der Betriebsart Drehmomentregelung. Auch sind Vorgaben von glasdickenbezogenen Momenten möglich. Weiterhin ist eine Verfolgung des Verschleißes der Bearbeitungswerkzeuge bzw. der Bearbeitungskörper gegeben.

Auch kann ein gezieltes Umschalten der Drehmomentregelung auf Lageregelung am Anfang oder Ende der Bearbeitung einer Glaskante erfolgen. Hierdurch können sogenannte Tail-on/Tail-off-Effekte vermieden werden. Weiterhin ist eine Überwachung des maximalen Hubs bei Glasbruch während des laufenden Betriebs möglich.

Insbesondere ist die Glaskantenbearbeitungsanlage anlagen- und funktionstechnisch verbessert. Diverse sonst übliche Komponenten wie Proportionalventile, Vorschubzylinder oder auch Klemmzylinder und ähnliche Bauteilkomponenten entfallen. Besonders hervorzuheben ist, dass die erfindungsgemäße Glaskantenbearbeitungsanlage vollautomatisiert betrieben werden kann. Turnusmäßige Wartungsintervalle lassen sich effizient planen.

Die Glaskantenbearbeitungsanlage zeichnet sich durch eine geringe Störanfälligkeit aus.

Die Erfindung ist nachfolgend anhand von Zeichnungen näher beschrieben. Es zeigen:
- Figur 1: eine Ansicht auf eine erfindungsgemäße Glaskantenbearbeitungsanlage mit der Darstellung von mehreren in einer Bearbeitungslinie angeordneten Bearbeitungsaggregaten,
- Figur 2: den Ausschnitt A der Figur 1 in vergrößerter Darstellung;
- Figur 3: eine Ansicht auf ein Bearbeitungsaggregat der Glaskantenbearbeitungsanlage;
- Figur 4: einen Schnitt durch die Darstellung der Figur 3 entlang der Linie A-A und
- Figur 5: Bauteile des Bearbeitungsaggregats und deren Stellanordnung in explosionsartig auseinandergezogener Darstellungsweise.

Die Figur 1 zeigt eine Glaskantenbearbeitungsanlage 1 mit der Darstellung des Maschinenbetts für die Bearbeitung einer Glaskante. Die Glaskantenbearbeitungsanlage 1 weist mehrere in einer Linie aufeinanderfolgende Bearbeitungsaggregate 2, 3 und 4 auf.

Zur Bearbeitung wird eine Glasplatte 5 durch eine Transporteinrichtung 6 mit Hilfe eines Riemens entlang der Bearbeitungsaggregate 2, 3, 4 transportiert. Jedes Bearbeitungsaggregat 2, 3, 4 weist ein rotierend antreibbares Bearbeitungswerkzeug 7 zur Bearbeitung einer Glaskante 8 der Glasplatte 5 auf. Des Weiteren ist eine Stellanordnung 9 zur Einstellung der Lage und der Anpresskraft des Bearbeitungswerkzeugs 7 relativ zur Glaskante 8 vorgesehen.

Beim Transport durch die Glaskantenbearbeitungsanlage 1 entlang der Bearbeitungsaggregate 2, 3, 4 gelangt die Glaskante 8 nacheinander in Kontakt mit den einzelnen Bearbeitungswerkzeugen 7 der Bearbeitungsaggregate 2, 3, 4.

Die Bearbeitungsaggregate 2 (a, b, c) übernehmen ein Schleifen der Glaskante 8.

Das im weiteren Durchlauf der Glasplatte 5 folgende Bearbeitungsaggregat 3 (a) hat die Aufgabe, den Saum der Glaskante 8 unten zu schleifen.

Das folgende Bearbeitungsaggregat 3 (b) übernimmt das Polieren des Saums an der Glaskante 8 unten.

Das nächste Bearbeitungsaggregat 3 (c) schleift den Saum der Glaskante 8 oben.

Das weitere Bearbeitungsaggregat 3 (d) übernimmt das Polieren des Saums der Glaskante 8 unten.

Die in der Linie weiter folgenden Bearbeitungsaggregate 4 (a, b und c) führen ein Polieren der Glaskante 8 aus.

Jede Stellanordnung 9 der Bearbeitungsaggregate 2, 3, 4 weist einen Linearantrieb 10 und einen Schrittmotor 11 auf. Diesbezüglich ist insbesondere auf die Figuren 3 bis 5 zu verweisen.

Der Linearantrieb 10 und der Schrittmotor 11 sind über eine Kupplung 12 verbunden. Der Linearantrieb 10 umfasst eine durch den Schrittmotor 11 antreibbare Spindel 13 und eine Kolbenstange 14, die im Zylinder 15 des Linearantriebs 10 linear aus- und einfahrbar ist. Bei der Spindel 13 handelt es sich um einen Kugelgewindetrieb. Der Schrittmotor 11 ist mit einem Servoverstärker gekoppelt.

Die Bearbeitungswerkzeuge 7 sind jeweils eingerichtet für die Funktion Schleifen oder Polieren. **In** einem glocken- oder scheibenartigen Tragkörper 16 ist ein Bearbeitungskörper 17 aufgenommen. Je nach Funktion handelt es sich bei dem Bearbeitungskörper 17 um eine Schleifscheibe oder eine Polierscheibe.

Jedes Bearbeitungswerkzeug 7 ist mit einem Rotor 18 eines Elektromotors 19 gekoppelt. Mittels des Elektromotors 19 werden die Bearbeitungswerkzeuge 7 der Bearbeitungsaggregate 2 rotatorisch angetrieben. Der Rotor 18 ist in einem Stator 20 des Elektromotors 19 angeordnet und dort axial begrenzt verlagerbar. Mit 21 ist das Gehäuse des Elektromotors 19 gekennzeichnet.

Jedes Bearbeitungsaggregat 2, 3, 4 ist mit einem Fluidzufuhrsystem 22 ausgerüstet, über welches ein Bearbeitungswerkzeug 7 und/oder eine zu bearbeitende Glaskante 8 mit einem Fluid beaufschlagbar ist. Dies erfolgt insbesondere zu Kühlzwecken der Bearbeitungsflächen.

Der Linearantrieb 10 ist über eine Axialkupplung 23 mit dem Rotor 18 rotatorisch entkoppelt verbunden. Über die Axialkupplung 23 kann die von der Kolbenstange 14 ausgeübte axiale Linearbewegung auf die rotierenden Bauteile eines Bearbeitungsaggregates 2, 3, 4 übertragen werden.

Mittels der Stellanordnung 9 erfolgt die Einstellung der Lage und der Anpresskraft eines Bearbeitungswerkzeugs 7 relativ zu einer Glaskante 8. Der Linearantrieb 10 und der Schrittmotor 11 wirken zusammen und sind dafür eingerichtet und bestimmt, die Position und die Anpresskraft eines Bearbeitungswerkzeugs 7 relativ zu einer Glaskante 8 einzustellen. Auf diese Weise ist ein gezieltes Positionieren der Bearbeitungswerkzeuge 7 möglich. Weiterhin kann die Anpresskraft sowohl beim Schleifen und insbesondere beim Polieren durch Momentenerzeugung infolge der Einstellung der Anpresskraft mittels der Stellanordnung 9 reguliert werden. Auch ist ein gezieltes Umschalten von Drehmomentregelung (Anpresskraft beim Polieren) auf Lageregelung (direktes Anfahren und Einfrieren einer Position) beim Anfang und Ende einer Glaskante zur Vermeidung von Tail-on/Tail-off-Effekten möglich. Auch erfolgt eine Bewegungsüberwachung des maximalen Hubs bei der Bearbeitung, um Störungen oder Ausfälle zu vermeiden.

Des Weiteren ist eine Ermittlung und Verfolgung des Verschleißes bzw. von Verschleißzuständen der Bearbeitungskörper 17 möglich. Dies erfolgt mit der Funktion "Fahren auf Festanschlag". Hierzu ist ein Anschlag 24 vorgesehen (siehe hierzu Figur 2). Der Anschlag 24 bildet ein festes Hindernis, gegen welchen ein Bearbeitungswerkzeug 7 mit seinem Bearbeitungskörper 17 gefahren werden kann. Bei diesem Anfahren bzw. Verlagern auf den Anschlag 24 ist im Antrieb eine Drehmomentbegrenzung aktiv. Bei einer solchen Messfahrt erfolgt eine Parametrisierung durch Ermittlung von Ist-Daten und Vergleich mit Soll-Daten der Belagstärke eines Bearbeitungskörpers 17. Die jeweils aktuelle Belagstärke eines Bearbeitungskörpers 17 wird ermittelt und entsprechend innerhalb der Datenverarbeitung eines Anlagenmanagementsystems verarbeitet und ausgewertet. Die Bearbeitungsvorgänge im laufenden Betrieb bei der Bearbeitung von Glaskanten 8 einer Glasplatte 5 werden jeweils anhand der ermittelten Daten eingestellt. Entsprechend werden die Bearbeitungsaggregat 2, 3 und 4 positioniert, eingestellt und betrieben. Die Position und die Anpresskraft der Bearbeitungswerkzeuge 7 erfolgt in Abhängigkeit von den ermittelten Parametern folgegesteuert.

### Bezugszeichen:

- 1 -: Glaskantenbearbeitungsanlage
- 2 -: Bearbeitungsaggregate
- 3 -: Bearbeitungsaggregate
- 4 -: Bearbeitungsaggregate
- 5 -: Glasplatte
- 6 -: Transporteinrichtung
- 7 -: Bearbeitungswerkzeug
- 8 -: Glaskante
- 9 -: Stellanordnung
- 10 -: Linearantrieb
- 11 -: Schrittmotor
- 12 -: Kupplung
- 13 -: Spindel
- 14 -: Kolbenstange
- 15 -: Zylinder
- 16 -: Tragkörper
- 17 -: Bearbeitungskörper
- 18 -: Rotor
- 19 -: Elektromotor
- 20 -: Stator
- 21 -: Gehäuse v. 19
- 22 -: Fluidzufuhrsystem
- 23 -: Axialkupplung
- 24 -: Anschlag

## Patentansprüche

1. Glaskantenbearbeitungsanlage, welche eine Transporteinrichtung (6) für eine zu bearbeitende Glasplatte (5) aufweist, wobei die Glasplatte (5) durch die Transporteinrichtung (6) an zumindest einem Bearbeitungsaggregat (2, 3, 4) entlang transportierbar ist, wobei das Bearbeitungsaggregat (2, 3, 4) ein rotierend antreibbares Bearbeitungswerkzeug (7) zur Bearbeitung einer Glaskante (8) der Glasplatte (5) und eine Stellanordnung (9) zur Einstellung der Lage und der Anpresskraft des Bearbeitungswerkzeugs (7) relativ zur Glaskante (8) aufweist, wobei die Stellanordnung (9) einen Linearantrieb (10) und einen Schrittmotor (11) aufweist, die dafür eingerichtet und bestimmt sind die Position und die Anpresskraft des Bearbeitungswerkzeugs (7) einzustellen, wobei der Linearantrieb (10) eine durch den Schrittmotor (11) antreibbare Spindel (13) und eine Kolbenstange (14) aufweist, wobei die Spindel (13) ein Kugelgewindetrieb ist, **dadurch gekennzeichnet, dass** das Bearbeitungsaggregat (2, 3, 4) einen Elektromotor (19) mit einem Rotor (18) und einem Stator (20) aufweist und der Linearantrieb (10) über eine Axialkupplung (23) mit dem Rotor (18) rotatorisch entkoppelt verbunden ist, wobei der Rotor (18) im Stator (20) axial begrenzt verlagerbar ist und der Schrittmotor (11) mit einem Servoverstärker gekoppelt ist.

2. Glaskantenbearbeitungsanlage nach Anspruch 1, **dadurch gekennzeichnet, dass** ein Anschlag (24) vorgesehen ist, gegen welchen das Bearbeitungswerkzeug (7) verlagerbar ist, um eine Ermittlung der Belagstärke des Bearbeitungskörpers (17) des Bearbeitungswerkzeugs (7) durchzuführen.

3. Glaskantenbearbeitungsanlage nach Anspruch 1 oder 2, **dadurch gekennzeichnet, dass** das Bearbeitungswerkzeug (7) und/oder die zu bearbeitende Glaskante (8) zumindest partiell mit einem Fluid beaufschlagbar ist.

4. Glaskantenbearbeitungsanlage nach einem der Ansprüche 1 bis 3, **dadurch gekennzeichnet, dass** mehrere in einer Linie aufeinander folgende Bearbeitungsaggregate (2, 3, 4) vorgesehen sind.

## Claims

1. A glass edge processing plant, which has a transport apparatus (6) for a glass plate (5) to be processed, wherein the glass plate (5) can be transported by the transport apparatus (6) along at least one processing aggregate (2, 3, 4), wherein the processing aggregate (2, 3, 4) has a rotating drivable processing tool (7) for processing a glass edge (8) of the glass plate (5) and a setting arrangement (9) for setting the position and the contact pressure of the processing tool (7) relative to the glass edge (8), wherein the setting arrangement (9) has a linear drive (10) and a stepper motor (11) which are configured and intended to set the position and the contact force of the processing tool (7), wherein the linear drive (10) has a spindle (13) drivable by the stepper motor (11) and a piston rod (14), wherein the spindle (13) is a ball screw, **characterized in that** the processing aggregate (2, 3, 4) has an electric motor (19) with a rotor (18) and a stator (20) and the linear drive (10) is connected to the rotor (18) in a rotationally decoupled manner via an axial coupling (23), wherein the rotor (18) is axially displaceable within a limited range in the stator (20) and the stepper motor (11) is coupled to a servo-amplifier.

2. The glass edge processing plant according to claim 1, **characterized in that** a stop (24) is provided against which the processing tool (7) can be displaced in order to determine the coating thickness of the processing body (17) of the processing tool (7).

3. The glass edge processing plant according to claim 1 or 2, **characterized in that** the processing tool (7) and/or the glass edge (8) to be processed can be at least partially subjected to a fluid.

4. The glass edge processing plant according to any one of claims 1 to 3, **characterized in that**, in a line, several consecutive processing aggregates (2, 3, 4) are provided.

## Revendications

1. Installation de traitement de bords de verre qui présente un dispositif de transport (6) pour une plaque de verre (5) à traiter, dans laquelle la plaque de verre (5) est transportable par le dispositif de transport (6) le long d'au moins un groupe de traitement (2, 3, 4), dans laquelle le groupe de traitement (2, 3, 4) présente un outil de traitement (7) pouvant être entraîné de manière rotative pour le traitement d'un bord de verre (8) de la plaque de verre (5) et un ensemble de réglage (9) pour le réglage de la position et de la force de pression de l'outil de traitement (7) par rapport au bord de verre (8), dans laquelle l'ensemble de réglage (9) présente un entraînement linéaire (10) et un moteur pas à pas (11) qui sont configurés et destinés à régler la position et la force de pression de l'outil de traitement (7), dans laquelle l'entraînement linéaire (10) présente une broche (13) entraînable par le moteur pas à pas (11) et une tige de piston (14), dans laquelle la broche (13) est une vis d'entraînement à billes, **caractérisée en ce que** le groupe de traitement (2, 3, 4) présente un moteur électrique (19) avec un rotor (18) et un stator (20) et l'entraînement linéaire (10) est relié de manière découplée en rotation par le biais d'un accouplement axial (23) au rotor (18), dans laquelle le rotor (18) est déplaçable de manière limitée axialement dans le stator (20) et le moteur pas à pas (11) est couplé à un servoamplificateur.

2. Installation de traitement de bords de verre selon la revendication 1, **caractérisée en ce qu'**une butée (24) est prévue, contre laquelle l'outil de traitement (7) est déplaçable pour effectuer une détermination de l'épaisseur de garniture du corps de traitement (17) de l'outil de traitement (7).

3. Installation de traitement de bords de verre selon la revendication 1 ou la revendication 2, **caractérisée en ce que** l'outil de traitement (7) et/ou le bord de verre (8) à traiter peut être alimenté au moins partiellement en un fluide.

4. Installation de traitement de bords de verre selon l'une quelconque des revendications 1 à 3, **caractérisée en ce que** plusieurs groupes de traitement (2, 3, 4) successifs en une ligne sont prévus.
